# EUROPÄISCHE PATENTSCHRIFT

(11) **EP 3 321 460 B1**
(45) Veröffentlichungstag und Bekanntmachung des Hinweises auf die Patenterteilung: **28.08.2019**
(21) Anmeldenummer: 17201249.4
(22) Anmeldetag: 13.11.2017
(51) Int. Cl.: E05D 15/24

(54) **VERSCHLUSSANORDNUNG, INSBESONDERE FÜR SCHRANKMÖBEL**
CLOSURE ASSEMBLY, IN PARTICULAR FOR CUPBOARD
DISPOSITIF DE FERMETURE, EN PARTICULIER POUR ARMOIRE

(30) Priorität: 14.11.2016 DE 202016106350 U
(43) Veröffentlichungstag der Anmeldung: 16.05.2018
(73) Patentinhaber: REHAU AG + Co, 95111 Rehau (DE)
(72) Erfinder: BOROWSKY, Ralf, 95237 Weissdorf (DE); Kießling, Peter, 95158 Kirchenlamitz (DE)

(56) Entgegenhaltungen:
- DE-B3-102004 043 299
- DE-U1-202011 050 198

## Beschreibung

Die Erfindung betrifft eine Verschlussanordnung, insbesondere für Schrankmöbel mit wenigstens einem Verschlusselement insbesondere Jalousie, Rollladen und dergleichen, welches im Bereich einer Öffnung des Schrankmöbels von einer geschlossenen Position (GP) in eine offene Position (OP) und zurück bewegbar angeordnet ist, welches parallel zueinander angeordnete Lamellen aufweist, welche in wenigstens einer Führungsvorrichtung sowie wenigstens einer Führungsanordnung führbar sind, wobei die Führungsanordnung eine erste Führung sowie eine zweite Führung aufweist, wobei die erste Führung sowie die zweite Führung an ihren freien Enden im Wesentlichen parallel zueinander verlaufend, durch ein Trennelement voreinander beabstandet, angeordnet sind.

Solche Verschlussanordnungen, insbesondere für Schrankmöbel, sind im Stand der Technik bereits beschrieben.
So ist in der DE 10 2004 043 299 B3 eine Verschlussanordnung, insbesondere für Schrankmöbel offenbart, insbesondere für Glastüren von Schränken, mit einer Mehrzahl kettenartig aneinander angelenkter erster Beschläge zur Aufnahme von die Tür bildenden lamellenförmigen Türelementen, wobei die ersten Beschläge durch eine erste Führung geführt werden, wobei am Ende der Ketten aus ersten Beschlägen ein zweiter Beschlag zur Aufnahme eines lamellenförmigen Türelements vorgesehen ist, welcher sowohl in der ersten Führung als auch in einer zur ersten Führung im Wesentlichen parallel angeordneten zweiten Führung geführt wird, wobei ein Schwenkbereich vorgesehen ist, in welchem die zweite Führung einen von dem parallel zur ersten Führung abweichenden, auf die erste Führung hin gerichteten Verlauf aufweist.
Dabei ist am zweiten Beschlag ein durch die erste Führung geführtes Führungselement angelenkt und an den Beschlägen Zapfen zum Eingriff in die Führungen vorgesehen. Weiterhin ist an der ersten Führung zugewandten Ende der zweiten Führung ein Anschlag zum Stoppen des von der zweiten Führung geführten Teils des zweiten Beschlages vorgesehen.

Nachteilig bei dieser Verschlussanordnung ist deren kostenintensive und aufwendige Herstellung. Weiterhin negativ ist, dass die Montage sowie die Justierung der Verschlussanordnung in den Führungselementen des Schrankmöbels äußerst aufwendig ist und insbesondere bei Lamellen aus Glas sehr störungsanfällig.

Weiterhin ist es bei bestimmungsgemäßer Verwendung dieser Verschlussanordnung, insbesondere bei der Verwendung einzelner Lamellen aus Glas nicht möglich, im Fall der Beschädigung einer einzelnen Lamelle, diese durch eine andere zu ersetzen. Hierbei ist es erforderlich, den Schrank so zu demontieren, dass das komplette Verschlusselement entnehmbar und durch ein neues Verschlusselement ersetzbar ist, was einerseits die Kosten derartiger Verschlussanordnungen erhöht und insbesondere eine nicht vorhandene Reparatur des Verschlusselementes sich als äußert nachteilig herausstellt.

Hier setzt die Erfindung ein, die sich die Aufgabe gestellt hat, die Nachteile des bekannten Standes der Technik zu überwinden und eine Verschlussanordnung aufzuzeigen, die wirtschaftlich und kostengünstig herstellbar ist, die sowohl bei neu zu bauenden als auch zu sanierenden Schrankmöbeln einsetzbar ist und die bei bestimmungsgemäßer Verwendung und einer Beschädigung einzelner Lamellen einfach zu demontieren ist.

Erfindungsgemäß wird diese Aufgabe durch eine Verschlussanordnung mit den Merkmalen des Anspruches 1 gelöst. Weitere vorteilhafte Ausgestaltungen sind in den Unteransprüchen beschrieben.

Es konnte überraschend ermittelt werden, dass eine Verschlussanordnung, insbesondere für Schrankmöbel, mit wenigstens einem Verschlusselement insbesondere Jalousie, Rollladen und dergleichen, welches im Bereich einer Öffnung des Schrankmöbels von einer geschlossenen Position (GP) in eine offene Position (OP) und zurück bewegbar angeordnet ist, welches parallel zueinander angeordnete Lamellen aufweist, welche in wenigstens einer Führungsvorrichtung sowie wenigstens einer Führungsanordnung führbar sind, wobei die Führungsanordnung eine erste Führung sowie eine zweite Führung aufweist, wobei die erste Führung sowie die zweite Führung an ihren freien Enden im Wesentlichen parallel zueinander verlaufend, durch ein Trennelement voneinander beabstandet, angeordnet sind, sich dadurch auszeichnet, dass die erste Führung und die zweite Führung an wenigsten einem freien Ende wenigstens teilweise über eine Öffnung miteinander verbunden sind, dass das Trennelement im Bereich der Öffnung wenigstens eine Sollbruchstelle aufweist.

Mit der erfindungsgemäßen Verschlussanordnung ist es somit möglich, sowohl das komplette Verschlusselement als auch einzelne Lamellen aus dem Schrankmöbel heraus zerstörungsfrei zu demontieren. Hierzu ist es lediglich erforderlich, vorteilhafterweise die Sollbruchstelle zu durchtrennen, sodass das die erste Führung von der zweiten Führung beabstandende Trennelement durch die Öffnung bewegbar angeordnet ist und so die einzelnen Lamellen mit den an ihren freien Enden angeordneten Führungselementen von der ersten Führung in die zweite Führung überführbar und aus dem Schrankmöbel entnehmbar sind.

Die erfindungsgemäße Verschlussanordnung zeichnet sich weiterhin dadurch aus, dass die Sollbruchstelle im Bereich der Öffnung als Wandstärkenreduzierung ausgebildet ist. Ein weiterer Vorteil der erfindungsgemäßen Verschlussanordnung besteht darin, dass die Sollbruchstelle im Bereich der Öffnung als zwischen den freien Enden des Trennelements angeordnetes Verbindungselement ausgebildet ist. Durch diese verschiedenen Ausführungsformen der erfindungsgemäßen Verschlussanordnung ist einerseits der wirtschaftliche und kostengünstige Herstellung realisierbar, während andererseits im Falle der Notwendigkeit des Ersatzes des verbauten Verschlusselementes es einfach und schnell möglich ist, das Verschlusselement aus dem Schrankmöbel zu demontieren.

Weiterhin ist die erfindungsgemäße Verschlussanordnung so ausgebildet, dass das Trennelement im Bereich der Öffnung eine, von der Sollbruchstelle beabstandet angeordnete, Schräge aufweist. In dieser vorteilhaften Ausgestaltung der erfindungsgemäßen Verschlussanordnung ist es bei Bedarf problemlos möglich, die Lamellen des Verschlusselementes von der ersten Führung in die zweite Führung zu überführen und das Verschlusselement zu demontieren.

Ebenfalls vorteilhaft bei der erfindungsgemäßen Verschlussanordnung ist, dass das Trennelement im Bereich der Öffnung, eine von der Sollbruchstelle beabstandet angeordnete Schräge aufweist, welche bezogen auf die erste Führung in einem spitzen Winkel ausgebildet ist. Der spitze Winkel der Schräge beträgt etwa 20 bis 60°, vorteilhafterweise 30 bis 45°. Hierdurch ist insbesondere bei einer erforderlichen Demontage des Verschlusselementes aus dem Schrankmöbel heraus ein problemloses und leichtes Überführen der Lamellen von der erste Führung in die zweite Führung möglich.

Ebenfalls vorteilhaft bei der erfindungsgemäßen Verschlussanordnung ist, dass das Verbindungselement, welches zwischen den freien Enden des Trennelementes angeordnet ist, eine Länge von etwa 0,2 bis 10 mm, vorteilhafterweise 0,2 bis 5 mm aufweist. Hierdurch kann eine erfindungsgemäße Verschlussanordnung zur Verfügung gestellt werden, die den verschiedensten Geometrien der Lamellen der Verschlusselemente sowie der an ihren freien Enden angeordneten Führungselemente problemlos und kostengünstig anpassbar ist.

Ein weiterer Vorteil der erfindungsgemäßen Verschlussanordnung besteht darin, dass die Länge der Öffnung etwa 10 bis 100 mm, vorteilhafterweise etwa 15 bis 45 mm beträgt. Durch diese vorteilhafte Ausgestaltung der erfindungsgemäßen Verschlussanordnung können Verschlusselemente mit verschiedensten Geometrien insbesondere Breiten der einzelnen Lamellen bei Bedarf störungsfrei demontiert werden.

Es hat sich weiterhin als vorteilhaft herausgestellt bei der erfindungsgemäßen Verschlussanordnung, dass die Breite der Öffnung etwa 1 bis 10 mm, vorteilhafterweise 2 bis 8 mm beträgt. Hierdurch ist eine wirtschaftliche und kostengünstige Herstellung der erfindungsgemäßen Verschlussanordnung möglich, die gleichzeitig deren Stabilität und Festigkeit nicht beeinträchtigt.

Weiterhin vorteilhaft bei der erfindungsgemäßen Verschlussanordnung ist, dass die erste Führung eine Breite von etwa 2 bis 10 mm, vorteilhafterweise 3 bis 5 mm aufweist. Die erfindungsgemäße Verschlussanordnung ist somit kostengünstig und wirtschaftlich herstellbar sowie auch äußert kompakt dimensionierbar.

Ebenfalls vorteilhaft bei der erfindungsgemäßen Verschlussanordnung ist, dass die zweite Führung eine Breite von etwa 8 bis 15 mm, vorzugsweise etwa 5 bis 10 mm aufweist. Dies führt neben einer wirtschaftlichen und kostengünstigen Herstellung der erfindungsgemäßen Verschlussanordnung dazu, dass auch verschiedenste Dimensionen bzw. auch Gewichte von Verschlusselementen einsetzbar sind.

Die Erfindung betrifft weiterhin ein Schrankmöbel mit einer Verschlussanordnung gemäß einem der vorteilhaften, vorher beschriebenen Merkmale.

Die Erfindung soll nun an diesen nicht einschränkten Ausführungsbeispielen näher beschrieben werden.

Es zeigen.
- Fig. 1:: perspektivischer Teilschnitt einer erfindungsgemäßen Verschlussanordnung, insbesondere für Schrankmöbel;
- Fig. 2:: Vorderansicht einer Führungsanordnung der erfindungsgemäßen Verschlussanordnung;
- Fig. 3:: Detail der Vorderansicht einer Führungsanordnung der erfindungsgemäßen Verschlussanordnung.

In der Fig. 1 ist ein perspektivischer Teilschnitt einer erfindungsgemäßen Verschlussanordnung für Schrankmöbel 2 dargestellt.
Die erfindungsgemäße Verschlussanordnung mit wenigstens einem Verschlusselement 3, insbesondere Jalousie, Rollladen und dergleichen, welches im Bereich einer Öffnung 4 des Schrankmöbels 2 von einer geschlossenen Position (GP) in eine offene Position (OP) und zurück bewegbar angeordnet ist, weist parallel zueinander angeordnete Lamellen 30 auf, welche in wenigstens einer Führungsvorrichtung 11 sowie wenigstens einer Führungsanordnung 1 führbar sind, wobei die Führungsanordnung 1 eine erste Führung 5 sowie eine zweite Führung 6 aufweist.

Der Schrankmöbel 2 weist einander gegenüberliegend angeordnete Seitenwände 21, 22, einen Unterboden 23, einen Zwischenboden 24 sowie einen dazu beabstandet angeordneten Oberboden 25 auf.
An den Stirnseiten der Seitenwände 21, 22 ist jeweils eine Führungsvorrichtung 11 angeordnet, in der das Verschlusselement 3 führbar ist.

Das Verschlusselement 3 der erfindungsgemäßen Verschlussanordnung besteht in diesem Ausführungsbeispiel aus parallel zueinander angeordneten Lamellen 30, wobei das Verschlusselement 3 in einer offenen Position (OP) dargestellt ist.

In diesem Ausführungsbeispiel ist der Schrankmöbel 2 teilweise in einer Schnittdarstellung dargestellt, sodass an der Seitenwand 21 die Führungsanordnung 1 erkennbar ist.

Die Führungsanordnung 1 weist eine erste Führung 5 sowie eine zweite Führung 6 auf, wobei die erste Führung 5 sowie die zweite Führung 6 an ihren freien Enden im Wesentlichen parallel zueinander verlaufend, durch ein hier nicht erkennbares Trennelement voneinander beabstandet, angeordnet sind.
Die erste Führung 5 sowie die zweite Führung 6 der Führungsanordnung 1 sind an ihren, in der Nähe des Zwischenbodens 24 angeordneten freien Enden mit der Führungsvorrichtung 11 in Wirkverbindung stehend, angeordnet.

Das Verschlusselement 3 wird bei einer Bewegung von der geschlossenen Position (GP) in eine offene Position (OP) über die Führungsvorrichtung 11 und die Führungen 5,6 der Führungsanordnung 1 solange bewegt, bis die Öffnung 4 des Schrankmöbels 2 vollumfänglich geöffnet ist und das Verschlusselement 3 in der Führung 5, 6 der Führungsanordnung 1 aufgenommen ist.

In diesem Ausführungsbeispiel ist die Führungsanordnung 1 so ausgebildet, dass die Führung 5, 6 im Wesentlichen parallel zueinander verlaufend, in einer spiralförmigen Bahn ausgebildet sind, sodass bei einer Bewegung des Verschlusselementes 3 zur Freigabe der Öffnung 4 des Schrankmöbels 2 das Verschlusselement 3 in den Führungen 5, 6 der Führungsanordnung 1 aufgenommen ist.
Die erfindungsgemäße Verschlussanordnung ist weiterhin so ausgebildet, dass an der, der Seitenwand 21 gegenüberliegenden Seitenwand 22 eine weitere, spiegelbildlich aufgebaute, Führungsanordnung angeordnet ist, die in dieser Darstellung nicht sichtbar ist.

In der Fig. 2 ist Vorderansicht einer Führungsanordnung 1 der erfindungsgemäßen Verschlussanordnung dargestellt.
Die Führungsanordnung 1 weist eine erste Führung 5 sowie eine zweite Führung 6 auf, wobei die erste Führung 5 sowie die zweite Führung 6 an ihren freien Enden im Wesentlichen parallel zueinander verlaufend, durch ein Trennelement 8 voneinander beabstandet, angeordnet sind.

Die Führungsanordnung 1 ist in diesem Ausführungsbeispiel so ausgebildet, dass die senkrecht verlaufenden Führungen 5, 6, welche durch das Trennelement 8 voneinander beabstandet, angeordnet sind bei bestimmungsgemäßem Einbau im Schrankmöbel 2 der Führungsanordnung 1 mit den hier nicht dargestellten Führungsvorrichtungen 11 in Wirkverbindung stehen.

Die Führungsanordnung 1 ist so ausgebildet, dass die erste Führung 5 und die zweite Führung 6 an wenigstens einem freien Ende wenigstens teilweise über eine Öffnung 9 miteinander verbunden sind. Das Trennelement 8 weist im Bereich der Öffnung 9 wenigstens eine Sollbruchstelle 10 auf. In diesem Ausführungsbeispiel ist die Sollbruchstelle 10 im Bereich der Öffnung 9 als Wandstärkenreduzierung ausgebildet.

Weiterhin ist die Führungsanordnung 1 der erfindungsgemäßen Verschlussanordnung so ausgebildet, dass das Trennelement 8 im Bereich der Öffnung 9 eine, von der Sollbruchstelle 10 beabstandet angeordnete, Schräge 81 aufweist.
In diesem Ausführungsbeispiel beträgt die Länge der Öffnung 9 etwa 25 mm und die Breite etwa 5 mm.

Bei bestimmungsgemäßer Verwendung der erfindungsgemäßen Verschlussanordnung, insbesondere bei Schrankmöbeln 2, ist es einfach und ohne zusätzliche Maßnahmen möglich, ein beschädigtes Verschlusselement 3 aus der Führungsanordnung 1 zerstörungsfrei zu demontieren.
Hierzu muss durch ein geeignetes Werkzeug die Sollbruchstelle 10 durchtrennt werden, sodass dann das freie Ende des Trennelementes 8 zwischen der ersten Führung 5 und der zweiten Führung 6 bewegbar ist, sodass die in der ersten Führung 5 bzw. der zweiten Führung 6 angeordneten Lamellen 30 oder an den freien Enden der Lamellen 30 befindliche Führungselemente von der ersten Führung 5 durch das Aufbiegen des freien Endes des Trennelements 8 im Bereich der Öffnung 9 in die zweite Führung 6 überführbar und somit das Verschlusselement 3 zerstörungsfrei dem Schrankmöbel 2 entnehmbar ist.

In der Fig. 3 ist das Detail der Vorderansicht einer Führungsanordnung 1 der erfindungsgemäßen Verschlussanordnung dargestellt.

Die Führungsanordnung 1 weist eine erste Führung 5 sowie eine zweite Führung 6 auf, wobei die erste Führung 5 sowie die zweite Führung 6 an ihren freien Enden im Wesentlichen parallel zueinander verlaufend, durch ein Trennelement 8 voneinander beabstandet, angeordnet sind.

In dem Detail der Vorderansicht der Führungsanordnung 1 der erfindungsgemäßen Verschlussanordnung ist weiterhin dargestellt, dass die erste Führung 5 und die zweite Führung 6 an wenigstens einem freien Ende wenigstens teilweise über eine Öffnung 9 miteinander verbunden sind und dass das Trennelement 8 im Bereich der Öffnung 9 wenigstens eine Sollbruchstelle 10 aufweist.
In diesem Ausführungsbeispiel ist die Führungsanordnung 1 der erfindungsgemäßen Verschlussanordnung weiterhin so ausgebildet, dass die Sollbruchstelle 10 im Bereich der Öffnung 9 als zwischen den freien Enden des Trennelementes 8 angeordnetes Verbindungselement 12 ausgebildet ist. Das Verbindungselement 12 weist dabei in diesem Ausführungsbeispiel eine Länge von etwa 5 mm auf.

Bei bestimmungsgemäßer Verwendung der erfindungsgemäßen Verschlussanordnung, insbesondere für Schrankmöbel 2, ist es somit möglich, ein verbautes Verschlusselement 3 zerstörungsfrei zu demontieren, in dem das Verbindungselement 12 mit einem geeigneten Werkzeug durchtrennt und das freie Ende des Trennelementes 8 im Bereich der Öffnung 9 bewegbar ist.
Hierdurch können die in der ersten Führung 5 angeordneten Lamellen 30 bzw. die an den freien Enden der Lamellen 30 angeordneten Führungselemente von der ersten Führung 5 über das nun bewegliche freie Ende des Trennelementes 8 in die zweite Führung 6 überführt und aus dem Schrankmöbel demontiert werden.

Zur besseren Überführung ist die Führungsanordnung 1 der erfindungsgemäßen Verschlussanordnung so ausgebildet, dass das Trennelement 8 im Bereich der Öffnung 9 eine, von der Sollbruchstelle 10 beabstandet angeordnete, Schräge 81 aufweist, welche in diesem Ausführungsbeispiel etwa 45° beträgt. Hierdurch ist eine schnelle und leichte Entnahme des Verschlusselementes 3 durch Überführung der Lamellen 30 bzw. der an den freien Enden der Lamellen 30 angeordneten Führungselemente von der ersten Führung 5 in die zweite Führung 6 problemlos möglich.

## Patentansprüche

1. Verschlussanordnung für Schrankmöbel (2) mit wenigstens einem Verschlusselement (3), insbesondere Jalousie, Rollladen und dergleichen, welches im Bereich einer Öffnung (4) des Schrankmöbel (2) von einer geschlossenen Position (GP) in eine offene Position (OP) und zurück bewegbar angeordnet ist, welches parallel zueinander angeordnete Lamellen (10) aufweist, welche in wenigstens einer Führungsvorrichtung (11) sowie wenigstens einer Führungsanordnung (1) führbar sind, wobei die Führungsanordnung (1) eine erste Führung (5) sowie eine zweite Führung (6) aufweist, wobei die erste Führung (5) sowie die zweite Führung (6) an ihren freien Enden im wesentlichen parallel zueinander verlaufend, durch ein Trennelement (8) voneinander beanstandet, angeordnet sind, **dadurch gekennzeichnet, dass** die erste Führung (5) und die zweite Führung (6) an wenigstens einem freien Ende wenigstens teilweise über eine Öffnung (9) miteinander verbunden sind, dass das Trennelement (8) im Bereich der Öffnung (9) wenigstens eine Sollbruchstelle (10) aufweist.

2. Verschlussanordnung nach Anspruch 1, **dadurch gekennzeichnet, dass** die Sollbruchstelle (10) im Bereich der Öffnung (9) als Wandstärkenreduzierung ausgebildet ist.

3. Verschlussanordnung nach Anspruch 1, **dadurch gekennzeichnet, dass** die Sollbruchstelle (10) im Bereich der Öffnung (9) als zwischen den freien Enden des Trennelementes (8) angeordnetes Verbindungselement (12) ausgebildet ist.

4. Verschlussanordnung nach einem der vorherigen Ansprüche, **dadurch gekennzeichnet, dass** das Trennelement (8) im Bereich der Öffnung (9) eine, von der Sollbruchstelle (10) beabstandet angeordnete, Schräge (81) aufweist.

5. Verschlussanordnung nach einem der vorherigen Ansprüche, **dadurch gekennzeichnet, dass** das Verbindungselement (12) eine Länge von etwa 0,2 bis10 mm, vorteilhafterweise 0,2 bis 5 mm aufweist.

6. Verschlussanordnung nach einem der vorherigen Ansprüche, **dadurch gekennzeichnet, dass** die Länge der Öffnung (9) etwa 10 bis 100 mm, vorteilhafterweise etwa 15 bis 45 mm beträgt.

7. Verschlussanordnung nach einem der vorherigen Ansprüche, **dadurch gekennzeichnet, dass** die Breite der Öffnung (9) etwa 1 bis 10 mm, vorteilhafterweise 2 bis 8 mm beträgt.

8. Verschlussanordnung nach einem der vorherigen Ansprüche, **dadurch gekennzeichnet, dass** die erste Führung (5) eine Breite von etwa 2 bis 10 mm, vorteilhafterweise etwa 3 bis 5 mm aufweist.

9. Verschlussanordnung nach einem der vorherigen Ansprüche, **dadurch gekennzeichnet, dass** die zweite Führung (6) eine Breite von etwa 8 bis 15 mm, vorzugsweise etwa 5 bis 10 mm aufweist.

10. Schrankmöbel (2) mit einer Verschlussanordnung gemäß einem der Ansprüche 1 bis 9.

## Claims

1. Closure assembly for a cabinet furniture item (2) with at least one closure element (3), in particular shutter, roller shutter and the like, which in the region of an opening (4) of the cabinet furniture item (2) is arranged to be movable from a closed position (GP) into an open position (OP) and back, which has slats (10) arranged parallel to each other which can be guided in at least one guide device (11) and in at least one guide arrangement (1), wherein the guide arrangement (1) has a first guide (5) and a second guide (6), wherein the first guide (5) and the second guide (6) at their free ends are arranged running substantially parallel to each other and spaced apart by a separating element (8), **characterised in that** the first guide (5) and the second guide (6) are connected to one another at at least one free end at least partially by way of an opening (9), **in that** the separating element (8) in the region of the opening (9) comprises at least one predetermined breaking point (10).

2. Closure assembly according to Claim 1, **characterised in that** the predetermined breaking point (10) in the region of the opening (9) is formed as a reduction in wall thickness.

3. Closure assembly according to Claim 1, **characterised in that** the predetermined breaking point (10) in the region of the opening (9) is formed as a connecting element (12) arranged between the free ends of the separating element (8).

4. Closure assembly according to one of the preceding claims, **characterised in that** the separating element (8) in the region of the opening (9) has an incline (81) arranged spaced apart from the predetermined breaking point (10).

5. Closure assembly according to one of the preceding claims, **characterised in that** the connecting element (12) has a length of approximately 0.2 to 10 mm, advantageously 0.2 to 5 mm.

6. Closure assembly according to one of the preceding claims, **characterised in that** the length of the opening (9) is approximately 10 to 100 mm, advantageously approximately 15 to 45 mm.

7. Closure assembly according to one of the preceding claims, **characterised in that** the width of the opening (9) is approximately 1 to 10 mm, advantageously 2 to 8 mm.

8. Closure assembly according to one of the preceding claims, **characterised in that** the first guide (5) has a width of approximately 2 to 10 mm, advantageously approximately 3 to 5 mm.

9. Closure assembly according to one of the preceding claims, **characterised in that** the second guide (6) has a width of approximately 8 to 15 mm, preferably approximately 5 to 10 mm.

10. Cabinet furniture item (2) having a closure assembly according to one of Claims 1 to 9.

## Revendications

1. Ensemble de fermeture pour des meubles armoires (2) avec au moins un élément de fermeture (3), en particulier un store vénitien, un volet roulant et similaire, lequel est disposé de manière à pouvoir être déplacé dans la zone d'une ouverture (4) de l'armoire (2) depuis une position fermée (GP) dans une position ouverte (OP) et inversement, lequel présente des lamelles (10) disposées de manière parallèle les unes par rapport aux autres, lesquelles peuvent être guidées dans au moins un dispositif de guidage (11) ainsi qu'un au moins un ensemble de guidage (1), dans lequel l'ensemble de guidage (1) présente un premier système de guidage (5) ainsi qu'un deuxième système de guidage (6), dans lequel le premier système de guidage (5) ainsi que le deuxième système de guidage (6) sont disposés, de manière espacée l'un de l'autre par un élément de séparation (8), de manière à s'étendre de manière sensiblement parallèle l'un par rapport à l'autre au niveau de leurs extrémités libres, **caractérisé en ce que** le premier système de guidage (5) et le deuxième système de guidage (6) sont reliés l'un à l'autre au niveau d'au moins une extrémité libre au moins en partie par l'intermédiaire d'une ouverture (9), que l'élément de séparation (8) présente dans la zone de l'ouverture (9) au moins un point de rupture théorique (10).

2. Ensemble de fermeture selon la revendication 1, **caractérisé en ce que** le point de rupture théorique (10) est réalisé dans la zone de l'ouverture (9) sous la forme d'une réduction d'épaisseur de paroi.

3. Ensemble de fermeture selon la revendication 1, **caractérisé en ce que** le point de rupture théorique (10) est réalisé dans la zone de l'ouverture (9) sous la forme d'un élément de liaison (12) disposé entre les extrémités libres de l'élément de séparation (8).

4. Ensemble de fermeture selon l'une quelconque des revendications précédentes, **caractérisé en ce que** l'élément de séparation (8) présente dans la zone de l'ouverture (9) un chanfrein (81) disposé de manière espacée du point de rupture théorique (10).

5. Ensemble de fermeture selon l'une quelconque des revendications précédentes, **caractérisé en ce que** l'élément de liaison (12) présente une longueur allant d'environ 0,2 à 10 mm, de manière avantageuse de 0,2 à 5 mm.

6. Ensemble de fermeture selon l'une quelconque des revendications précédentes, **caractérisé en ce que** la longueur de l'ouverture (9) présente une valeur d'environ 10 à 100 mm, de manière avantageuse d'environ 15 à 45 mm.

7. Ensemble de fermeture selon l'une quelconque des revendications précédentes, **caractérisé en ce que** la largeur de l'ouverture (9) présente une valeur d'environ 1 à 10 mm, de manière avantageuse de 2 à 8 mm.

8. Ensemble de fermeture selon l'une quelconque des revendications précédentes, **caractérisé en ce que** le premier guidage (5) présente une largeur allant d'environ 2 à 10 mm, de manière avantageuse d'environ 3 à 5 mm.

9. Ensemble de fermeture selon l'une quelconque des revendications précédentes, **caractérisé en ce que** le deuxième guidage (6) présente une largeur allant d'environ 8 à 15 mm, de manière préférée d'environ 5 à 10 mm.

10. Meuble d'armoire (2) avec un ensemble de fermeture selon l'une quelconque des revendications 1 à 9.
